# EUROPÄISCHE PATENTSCHRIFT

(11) **EP 3 618 962 B1**
(45) Veröffentlichungstag und Bekanntmachung des Hinweises auf die Patenterteilung: **26.05.2021**
(21) Anmeldenummer: 18729550.6
(22) Anmeldetag: 25.04.2018
(51) Int. Cl.: B01L 3/14

(54) **ABNAHMEBAUGRUPPE ODER TESTRÖHRCHEN FÜR EINE GERINGE MENGE EINER KÖRPERFLÜSSIGKEIT MIT EINEM VERLÄNGERUNGSELEMENT**
COLLECTION ASSEMBLY OR TEST TUBE FOR A SMALL AMOUNT OF A BODY FLUID, COMPRISING AN EXTENDER ELEMENT
MODULE DE PRÉLÈVEMENT OU TUBE À ESSAI POUR UNE FAIBLE QUANTITÉ DE LIQUIDE CORPOREL, COMPRENANT UN ÉLÉMENT DE PROLONGEMENT

(30) Priorität: 02.05.2017 AT 503522017
(43) Veröffentlichungstag der Anmeldung: 11.03.2020
(73) Patentinhaber: Greiner Bio-One GmbH, 4550 Kremsmünster (AT)
(72) Erfinder: EBETSBERGER, Franz, 4550 Kremsmünster (AT); BÖCK, Arnold, 4481 Asten (AT)
(74) Vertreter: Burger, Hannes
(86) Internationale Anmeldenummer: PCT/AT2018/060079
(87) Internationale Veröffentlichungsnummer: WO 2018/201174

(56) Entgegenhaltungen:
- EP-A1- 1 382 394
- WO-A1-2015/051389
- FR-A1- 2 893 312
- US-A- 5 344 036
- US-A- 5 470 537
- US-A1- 2011 308 335
- US-B1- 6 270 728

## Beschreibung

Die Erfindung betrifft eine Abnahmebaugruppe für die Aufnahme einer geringen Menge einer Körperflüssigkeit, insbesondere einer Blutprobe.

Derartige röhrchenförmig ausgebildete Probenbehälter weisen bei üblichen Standardabmessungen von Länge und Durchmesser zumeist einen sogenannten "falschen Boden" auf und werden in der englischen Sprache auch als "False Bottom Tube" bezeichnet.

Bei weiteren Abnahmebaugruppen wurde der kleiner ausgebildete Probenaufnahmebehälter in ein eigenes Trägerröhrchen eingesetzt, um insgesamt mit diesem die üblichen Standardabmessungen von Länge und Durchmesser ausbilden zu können.

Es gibt auch Ausbildungen, bei denen an einen Probenbehälter mit einer geringeren Axialerstreckung ein zusätzlicher weiterer Probenbehälter zur Verlängerung daran angeordnet ist.

Eine gattungsgemäß ausgebildete Abnahmebaugruppe zur Aufnahme einer geringen Menge einer Probe ist aus der EP 1 382 394 A1 bekannt geworden. Die Abnahmebaugruppe umfasst ein erstes oberes Röhrchen und ein zweites unteres Röhrchen sowie eine Verschlussvorrichtung. Die beiden Röhrchen sind zueinander maßlich nahezu identisch ausgebildet, jedoch aus einem zueinander unterschiedlichen Werkstoff gebildet. Jedes der Röhrchen umfasst einen ersten Röhrchenabschnitt und einen daran anschließenden zweiten Röhrchenabschnitt, welche hohlzylindrisch ausgebildet sind und mittels eines Verbindungsabschnitts zu einer Einheit verbunden sind. In dem dem offenen Ende gegenüberliegenden Endabschnitt jedes Röhrchens ist der zweite hohlzylindrische Röhrchenabschnitt vorgesehen, welcher in das offene Ende und damit in den ersten Röhrchenabschnitt des anderen Röhrchens zur Bildung der Abnahmebaugruppe eingesetzt wird. Zur gegenseitigen Halterung und Fixierung der gefügten Röhrchen kann in deren Überdeckungsabschnitt eine Kopplungsvorrichtung mit zusammenwirkenden Kopplungselementen vorgesehen sein.

Die US 5,344,036 A1 beschreibt ein Containersystem zur Probenaufnahme für den medizinischen Bereich. Der Aufnahmebehälter ist flaschenförmig mit einem verengten und mit einer Verschlussvorrichtung verschließbaren Halsabschnitt ausgebildet. Der Aufnahmebehälter umfasst einen ersten Behälterwandabschnitt und einen mittels eines Übergansabschnitts damit verbundenen zweiten Behälterwandabschnitt. Die abschließende Bodenwand ist in einer in normaler Ausrichtung bezüglich einer Längsachse verlaufenden Eben angeordnet und ebenflächig ausgebildet. Der zweite Behälterwandabschnitt ist kegelförmig verjüngend ausgebildet, wobei im Übergangsabschnitt zwischen dem ersten Behälterwandabschnitt und dem zweiten Behälterwandabschnitt eine Kopplungsvorrichtung zum Ankoppeln eines hutförmig ausgebildeten Hilfsteils vorgesehen ist. In der Stirnwand des Hilfsteils ist eine gegengleich ausgebildete Öffnung zur Aufnahme des sich kegelförmig verjüngenden zweiten Behälterwandabschnitts angeordnet.

Es beschreibt die US 5,470,537 A1 ein Basiselement zum Halten und Handhaben einer Phiole mit einem konischen Boden. Konische Böden werden im Allgemeinen bei Ampullen verwendet, die relativ klein sind und üblicherweise als Ampullen oder Fläschchen mit begrenztem Volumen bezeichnet werden. Sie sind nicht groß genug, um zusätzlich zum Hals eine Basis zu haben, die groß genug ist, um in einer aufrechten Stellung eine Unterstützung zu bieten und auch einen Raum zum Ergreifen mit den Fingern zu schaffen. Die konischen Böden derartiger kleiner Fläschchen sind zu deren Aufbewahrung in Schalen angeordnet, die üblicherweise mehrere konische Aufnahmen aufweisen, die die Fläschchen in aufrechter Position halten. Um jede einzelne Ampulle oder jedes einzelne Fläschchen für sich alleinig abstellen und auch einfacher handhaben zu können, ist ein Basisteil vorgesehen, in welchen der bodenseitige Endbereich der Ampulle oder des Fläschchens in eine dafür ausgebildete Aufnahmevertiefung eingesetzt werden kann. Die Aufnahmevertiefung bildet an ihrem der Ampulle oder dem Fläschchen zugewendeten Eintrittsöffnung eine Hinterschneidung aus, welche eine Kopplungsvorrichtung für die Ampulle oder das Fläschchen ausbildet.

Es beschreibt auch die FR 2 893 312 A1 einen auf ein bodenseitiges Ende eines Probenröhrchens aufsetzbaren Basisteil. Der Basisteil kann in zwei unterschiedlichen Einsatzstellungen auf das Probenröhrchen aufgeschoben werden. Auf einer einer ebenen Abstützfläche gegenüberliegenden Seite weist der Basisteil zwei sich V-förmig öffnende Haltearme auf, welche außenseitig an der zylindrischen Behälterwand zur Anlage kommen. In einer weiteren möglichen Gebrauchsstellung durchsetzt das Probenröhrchen den Basisteil in einer zur ersten Stellung um 90° versetzten Stellung, wobei dann die Abstützfläche eine parallele Ausrichtung bezüglich der Längsachse des Probenröhrchens aufweist.

Aus der US 2011/0308335 A1 ist eine Kennzeichnungsvorrichtung für Probenröhrchen bekannt geworden. Auf den bodenseitigen, sich konisch verjüngenden Endabschnitt des Probenröhrchens ist ein Trägerteil mittels eine Kopplungsvorrichtung aufschnappbar. Der Trägerteil kann dabei eine in etwa zylindrische Außenform oder eine sich konisch verjüngende Außenform aufweisen.

Eine derartige Abnahmebaugruppe ist auch aus der US 5,942,191 A sowie der darauf basierenden EP 0 891 742 B1 bekannt geworden. Diese umfasst ein erstes langgestrecktes Rohr, welches eine Achse bildet. Das erste Rohr weist ein offenes Ende mit einem Innendurchmesser "X" und einen geschlossenen Endbereich mit einem Außendurchmesser "Y" auf. Der Außendurchmesser "Y" des geschlossenen Endbereichs ist kleiner als der Innendurchmesser "X" des offenen Endes. In dem ersten Rohr ist ein Aufnahmeraum zum Aufnehmen einer Fluidprobe vorgesehen, welcher von dem offenen Ende her zugänglich ist. Es ist ein zweites langgestrecktes Rohr vorgesehen, das im Wesentlichen mit dem ersten Rohr identisch ist. Der geschlossene Endbereich des ersten Rohres ist derart ausgebildet, dass dieser in dem offenen Ende des zweiten Rohres passend angeordnet ist, sodass das erste Rohr und das zweite Rohr im Wesentlichen axial ausgerichtet sind und einen einzigen Gegenstand bilden. Die beiden gleichartig ausgebildeten Rohre sind mittels einer auf Reibung basierenden Halteverbindung aneinander gehalten. Durch die gleichartige Ausbildung beider Rohre konnte zwar auf ein zusätzliches Formwerkzeug verzichtet werden, jedoch konnte keine sichere und ausreichende gegenseitige Halterung der beiden Rohre aneinander erzielt werden.

Eine andere Lösung zur Reduzierung des Aufnahmeraums und einer Verlängerung zu einer Standardabmessung ist in der WO 2016/176703 A1 beschrieben. An dem Probenbehälter zur Probenaufnahme sind in seinem bodenseitigen und verschlossen ausgebildeten Endbereich zwei jeweils mittels einer Gelenkanordnung schwenkbar damit verbundene Behälter-Verlängerungsstücke angeformt. Damit kann in einem einzigen Herstellvorgang die gesamte Abnahmebaugruppe auch mit dem verschlossenen Boden ausgebildet werden. Zur Bildung der Standardabmessung in Bezug auf die Behälterlänge müssen nur die beiden Behälter-Verlängerungsstücke in Richtung auf die Längsachse zusammengeklappt und aneinander fixiert gehalten werden. So kann zwar in einem einzigen Herstellvorgang die Abnahmebaugruppe ausgebildet werden, jedoch ist dabei nachteilig, dass das Spritzgusswerkzeug kompliziert und teuer in der Herstellung sowie im Herstellbetrieb ist. Weiters ist die Anbindung und Ausbildung der Anschlussstücke im Bodenbereich des Probenbehälters mit Materialanhäufungen verbunden, was ebenfalls unnötig viel Materialverbrauch bedeutet und zu ungleichen Abkühlgeschwindigkeiten führt.

Aufgabe der vorliegenden Erfindung war es, die Nachteile des Standes der Technik zu überwinden und eine Abnahmebaugruppe zur Verfügung zu stellen, bei welcher für jede Bauteilkomponente eine optimale Bauteilgeometrie für den Herstellvorgang ermöglicht wird und darüber hinaus eine maßhaltige und verzugsfreie Ausbildung bei einem sicheren gegenseitigen Halt aneinander möglich ist.

Diese Aufgabe wird durch eine Abnahmebaugruppe gemäß den Ansprüchen gelöst.

Die erfindungsgemäße Abnahmebaugruppe ist zur Aufnahme einer geringen Menge einer Körperflüssigkeit, insbesondere einer Blutprobe, Harn, Speichel, vorgesehen und kann zumindest folgende Komponenten umfassen:
- einen Probenbehälter mit einer Behälterwand, welche Behälterwand sich von einem ersten offenen Ende zu einem zweiten Ende erstreckt, von einer Außenfläche und einer Innenfläche begrenzt ist und eine Längsachse definiert, und mit einem Boden, welcher Boden das zweite Ende der Behälterwand verschließt und gemeinsam mit der Behälterwand einen Sammelraum umgrenzt, und wobei
- die Behälterwand in Richtung der Längsachse einen ersten Behälterwandabschnitt und einen daran anschließenden zweiten Behälterwandabschnitt umfasst, wobei
- der erste Behälterwandabschnitt hohlzylinderförmig mit einer ersten äußeren Durchmesserabmessung ausgebildet ist und ausgehend vom offenen Ende angeordnet ist, wobei
- der zweite Behälterwandabschnitt bezüglich der ersten äußeren Durchmesserabmessung des ersten Behälterwandabschnitts zumindest abschnittsweise eine dazu geringere zweite Durchmesserabmessung aufweist, und wobei
- ein Übergangsabschnitt zwischen dem ersten Behälterwandabschnitt und dem zweiten Behälterwandabschnitt angeordnet ist,
- ein Verlängerungselement mit einer Seitenwand, welche Seitenwand sich von einem ersten offenen Ende zu einem zweiten Ende erstreckt, und mit einer anschließend an das zweite Ende angeordneten Bodenwand, wobei die Bodenwand des Verlängerungselements kalottenförmig, insbesondere hohlkugelkalottenförmig, ausgebildet ist, und wobei
- der Probenbehälter mit seinem vom ersten offenen Ende in Richtung der Längsachse distanziert angeordneten zweiten Behälterwandabschnitt zumindest teilweise in das erste offene Ende des Verlängerungselements hineinragt, wobei
- eine Kopplungsvorrichtung mit zumindest einem ersten Koppelelement und mit zumindest einem zweiten Koppelelement, wobei
- das zumindest eine erste Koppelelement am Probenbehälter und das zumindest eine zweite Koppelelement am Verlängerungselement angeordnet oder ausgebildet ist, und wobei
- bei sich in Kopplungseingriff befindlichen ersten und zweiten Koppelelementen das Verlängerungselement mittels einer von den Koppelelementen gebildeten Schnappverbindung formschlüssig mit dem Probenbehälter zu der Abnahmebaugruppe gekoppelt ist, und dabei
- der zweite Behälterwandabschnitt der Behälterwand hohlkegelförmig ausgebildet ist,
- das zumindest eine erste Koppelelement im Übergangsabschnitt zwischen dem ersten Behälterwandabschnitt und dem zweiten Behälterwandabschnitt der Behälterwand angeordnet ist,
- die Seitenwand des Verlängerungselements zwischen dem ersten offenen Ende und dem zweiten Ende hohlzylinderförmig ausgebildet ist und
- die Seitenwand im Axialschnitt gesehen durchgängig und geradlinig zwischen dem ersten offenen Ende und dem zweiten Ende ausgebildet ist,
- das zumindest eine erste Koppelelement als über den Umfang durchlaufende erste Nut sowie den daran in Richtung auf den Boden des Probenbehälters anschließenden Wandabschnitt der Seitenwand des Probenbehälters ausgebildet ist,
- eine dem offenen Ende des Probenbehälters zugewendete erste Seitenfläche der ersten Ausnehmung oder der ersten Nut eine Anschlagfläche für eine Stirnfläche des Verlängerungselements im Bereich von dessen ersten offenen Endes bildet, und die erste Seitenfläche einen Axialanschlag für die erste Stirnfläche des Verlängerungselements bildet,
- mehrere über den Umfang verteilt angeordnete Stützelemente vorgesehen sind, welche Stützelemente an der Außenfläche des zweiten Behälterwandabschnitts der Behälterwand angeordnet sind und die Außenfläche auf die von der Längsachse abgewendete Seite überragen,
- die Stützelemente als Stege ausgebildet sind, welche Stege eine parallele Längserstreckung bezüglich der Längsachse aufweisen, und weiters
- eine äußere Umhüllende der die Stützelemente bildenden Stege einen Durchmesser aufweist, welcher Durchmesser gleich oder geringfügig größer ist als ein Innendurchmesser der Seitenwand des Verlängerungselements im Bereich von dessen offenen Ende,
- in der Bodenwand des Verlängerungselements zumindest ein Durchbruch, bevorzugt mehrere Durchbrüche, ausgebildet ist oder sind, welcher Durchbruch oder welche Durchbrüche die Bodenwand durchsetzt oder durchsetzen, und
- der zumindest eine Durchbruch in radialer Richtung von der Längsachse distanziert angeordnet ist und im Bereich der Längsachse ist die Bodenwand durchgehend ausgebildet.

Der dadurch erzielte Vorteil liegt darin, dass durch das Vorsehen einer eigenen Kopplungsvorrichtung eine gegenseitige formschlüssige Halterung und Befestigung des Verlängerungselements am Probenbehälter geschaffen werden kann. Durch die zusätzliche hohlkegelförmige Ausbildung des zweiten Behälterwandabschnitts kann so die Ausbildung und Anordnung der einzelnen Koppelelemente formtechnisch günstig gestaltet werden. Weiters kann durch die Wahl des hohlkegelförmig ausgebildeten zweiten Behälterwandabschnitts auch ein zentraler Anspritzpunkt im Bereich des Bodens des Probenbehälters ermöglicht werden. Durch die Wahl der formschlüssig zusammenwirkenden Koppelelemente kann so weiters aber auch eine Materialanhäufung am Probenbehälter sowie am Verlängerungselement verhindert werden, wodurch gleichmäßigere Abkühlzeiten erzielt werden können. Darüber hinaus kann so aber auch ein Verziehen, das Auftreten von inneren Spannungen, Lufteinschlüsse oder Lunker vermieden werden. Damit kann sowohl der Probenbehälter als auch das Verlängerungselement jeweils in einer eigenen Kavität hergestellt und jeweils für sich in einer optimalen Bauteilgeometrie gestaltet werden. Die jeweiligen Kavitäten können entweder in jeweils eigenen Spritzgussformen oder aber auch in einer gemeinsamen Spritzgussform angeordnet sein. Es wäre auch die Verwendung eines Drehwürfelwerkzeuges möglich. Zusätzlich könnte nach der gleichzeitigen Herstellung von Probenbehälter und Verlängerungselement auch gleich das Zusammenfügen zur Abnahmebaugruppe insbesondere automatisiert erfolgen. Mittels der Kopplungsvorrichtung können dann der Probenbehälter und das Verlängerungselement zu einer zusammengehörigen Baueinheit miteinander gekoppelt werden, welche durch die gegenseitige formschlüssige Halterung aneinander ein unbeabsichtigtes Lösen voneinander sicher verhindert.

Ist die Bodenwand des Verlängerungselements kalottenförmig, insbesondere hohlkugelkalottenförmig, ausgebildet, wird damit im Bodenbereich eine an übliche Zentrifugiervorrichtungen angepasste Bodengeometrie geschaffen.

Weiters ist das zumindest eine erste Koppelelement in einem Übergangsabschnitt zwischen dem ersten Behälterwandabschnitt und dem zweiten Behälterwandabschnitt der Behälterwand angeordnet. Damit wird die Möglichkeit geschaffen, den Probenbehälter sowie das Verlängerungselement mit einer zueinander in etwa gleichen Außenabmessung auszubilden, um so im gekoppelten Zustand des Probenbehälters mit dem Verlängerungselement eine durchgängig gleiche, insbesondere geradlinig ausgebildete Außenfläche zu erzielen.

Ist weiters die Seitenwand des Verlängerungselements hohlzylinderförmig, insbesondere durchgängig und geradlinig zwischen dem ersten offenen Ende und dem zweiten Ende, ausgebildet, wird durch die durchgängig geradlinige Ausbildung der Seitenwand so ein einfach und kostengünstig herzustellendes Verlängerungselement geschaffen. Weiters wird damit auch das Anbringen von zumindest einer Etikette an der Außenfläche von Probenbehälter und Verlängerungselement erleichtert und verbessert. Insbesondere dann, wenn im Axialschnitt gesehen, ein geradliniger Übergang zwischen den Außenflächen von Probenbehälter und Verlängerungselement ausgebildet ist.

Weiters ist vorgesehen, dass das zumindest eine erste Koppelelement als über den Umfang durchlaufende erste Nut sowie den daran in Richtung auf den Boden des Probenbehälters anschließenden Wandabschnitt der Seitenwand des Probenbehälters ausgebildet ist. Damit wird auf eine zusätzliche Materialanhäufung zur Bildung des Kopplungselements verzichtet. Darüber hinaus wird so aber auch der Fügeaufwand verringert, da eine vorangehende gegenseitige Orientierung nur in axialer Ausrichtung zueinander notwendig und durchzuführen ist.

Weiters bildet eine dem offenen Ende des Probenbehälters zugewendete erste Seitenfläche der ersten Ausnehmung oder der ersten Nut eine Anschlagfläche für eine Stirnfläche des Verlängerungselements im Bereich von dessen ersten offenen Endes. Damit wird eine sichere gegenseitige Abstützung in axialer Richtung zwischen dem Probenbehälter und dem Verlängerungselement geschaffen. Dies ist insbesondere bei der Abstützung des Verlängerungselements im Zuge der Durchführung eines Zentrifugiervorgangs von Bedeutung.

Weiters sind auch noch mehrere über den Umfang verteilt angeordnete Stützelemente vorgesehen, welche Stützelemente an der Außenfläche des zweiten Behälterwandabschnitts der Behälterwand angeordnet sind und die Außenfläche auf die von der Längsachse abgewendete Seite überragen. Durch das Vorsehen von Stützelementen wird so eine bessere Lagefixierung in der gefügten Stellung zwischen dem Probenbehälter und dem Verlängerungselement geschaffen. So wird ein Abknicken und damit unbeabsichtigtes Lösen des Verlängerungselements vom Probenbehälter bei gekoppelten Koppelelementen verhindert.

Es ist auch noch vorgesehen, dass die Stützelemente als Stege ausgebildet sind, welche Stege eine insbesondere parallele Längserstreckung bezüglich der Längsachse aufweisen. Damit wird eine noch bessere Führung und axiale Stabilisierung von Probenbehälter und Verlängerungselement zueinander erzielt.

Es weist weiters eine äußere Umhüllende der Stützelemente, insbesondere der Stege, einen Durchmesser auf, welcher Durchmesser gleich oder geringfügig größer ist als ein Innendurchmesser der Seitenwand des Verlängerungselements im Bereich von dessen offenen Ende. Damit wird eine ausreichende Abstützwirkung und eine zusätzliche gegenseitige axiale Stabilisierung in der gefügten Stellung erzielt. Damit wird weiters die Biegesteifigkeit der zur Abnahmebaugruppe gefügten röhrchenförmigen Bauteile erhöht.

Weiters ist in der Bodenwand des Verlängerungselements zumindest ein Durchbruch, bevorzugt sind mehrere Durchbrüche, ausgebildet, welcher Durchbruch oder welche Durchbrüche die Bodenwand durchsetzt oder durchsetzen. Damit wird trotz der Ausbildung der Kopplungsvorrichtung ein Aufbau eines Druckunterschieds bezüglich des Umgebungsdrucks (Überdruck, Unterdruck) innerhalb des vom Verlängerungselement umgrenzten Innenraums verhindert. Weiters wird damit aber auch im Zuge eines nachfolgenden Evakuiervorgangs des Sammelraums mitevakuiert. So wird weiters ein mögliches zwangsweises Hineindrücken und damit verbundenes Ansaugen von der im Innenraum des Verlängerungselements vorhandener Luft in den Sammelraum des Probenbehälters verhindert. Damit wird weiters aber auch die Lagerdauer der Abnahmebaugruppe bis hin zu deren Verwendung verlängert.

Weiters ist der zumindest eine Durchbruch in radialer Richtung von der Längsachse distanziert angeordnet und es ist im Bereich der Längsachse die Bodenwand durchgehend ausgebildet. Damit wird im Zentrumsbereich der Bodenwand eine stabile Abstützfläche geschaffen, welche durchgängig und unterbrechungslos ausgebildet ist. Weiters kann damit auch ein zentraler, mittiger Anspritzpunkt für den Herstellvorgang gewählt und beibehalten werden.

Weiters kann es vorteilhaft sein, wenn im Axialschnitt gesehen die Außenfläche und die Innenfläche des ersten Behälterwandabschnitts jeweils unter Ausbildung eines Knicks direkt in die Außenfläche und in die Innenfläche des zweiten Behälterwandabschnitts übergehen. Damit kann im Bodenbereich des Probenbehälters auch bei einer geringen Füllmenge eine ausreichende hohe Füllstandshöhe erzielt werden. So kann das Füllvolumen einfacher kontrolliert werden und darüber hinaus auch bei einer geringen Probenmenge die Entnahme der Probe erleichtert werden. Damit kann aber auch das Restvolumen (Totvolumen) der Probe im Bodenbereich des Probenbehälters sehr gering gehalten werden.

Eine weitere mögliche Ausführungsform hat die Merkmale, dass das zumindest eine erste Koppelelement mit einem überwiegenden Anteil im zweiten Behälterwandabschnitt angeordnet ist. Damit kann im äußeren Umfangsbereich ein ebenflächiger Übergang zwischen dem Verlängerungselement und dem Probenbehälter geschaffen werden. Darüber hinaus kann so aber auch eine einfache formtechnische Ausbildung von Probenbehälter und Verlängerungselement erzielt werden.

Eine andere Ausführungsform zeichnet sich dadurch aus, dass das zumindest eine zweite Koppelelement von einem Wandabschnitt der Seitenwand des Verlängerungselements sowie von zumindest einer vertieft in einer Innenfläche der Seitenwand angeordneten zweiten Ausnehmung gebildet ist. Durch das Vorsehen einer eigenen Ausnehmung in der Seitenwand des Verlängerungselements kann so auch hier auf die zusätzliche Materialanhäufung zur Bildung des zweiten Koppelelements verzichtet werden.

Eine weitere bevorzugte Ausführungsform ist dadurch gekennzeichnet, dass das zumindest eine zweite Koppelelement von einem Wandabschnitt der Seitenwand des Verlängerungselements sowie von einer als über den Umfang durchlaufenden zweiten Nut in der Innenfläche der Seitenwand ausgebildet ist. Damit kann der Fügevorgang einfach mit einer vorangehenden gegenseitigen axialen Ausrichtung durchgeführt werden.

Weiters kann es vorteilhaft sein, wenn bei sich in Kopplungseingriff befindlichem ersten und zweiten Koppelelement der Wandabschnitt der Seitenwand des Verlängerungselements in die erste Ausnehmung oder in die erste Nut eingreift und dass eine dem Boden des Probenbehälters näherliegende zweite Seitenfläche der ersten Ausnehmung oder der ersten Nut und ein daran in Richtung auf den Boden des Probenbehälters anschließender Wandabschnitt der Behälterwand des Probenbehälters in die zweite Ausnehmung oder in die zweite Nut eingreifen. Damit kann mit geringstem Materialaufwand nur durch Anordnen und Ausbildung von Ausnehmungen oder Nuten sowie lediglich von Wandabschnitten der Seitenwand sowie Wandabschnitten der Behälterwand die Kopplungsvorrichtung mit den zusammenwirkenden Koppelelementen ausgebildet werden. Damit kann im Kopplungsbereich auf zusätzliche Verbindungsmittel, wie z.B. eine Schweißverbindung, eine Klebeverbindung oder eine andere stoffschlüssige Verbindung, verzichtet werden.

Eine weitere Ausbildung sieht vor, dass eine Verschlussvorrichtung vorgesehen ist, mittels welcher Verschlussvorrichtung das offene Ende des Probenbehälters verschlossen ist. Damit kann bereits vor dem Befüllen des Sammelraums bis hin zur Verwendung ein steriler Sammelraum bereitgestellt werden.

Schließlich ist eine weitere bevorzugte Ausführungsform dadurch gekennzeichnet, dass der von der Verschlussvorrichtung verschlossene Sammelraum auf einen bezüglich des Umgebungsdruckes dazu reduzierten Druck abgesenkt ist. Damit kann das Befüllen und Ansaugen der Probe in den Sammelraum erleichtert und das Füllvolumen der Probenmenge exakter vorausbestimmt werden.

Zum besseren Verständnis der Erfindung wird diese anhand der nachfolgenden Figuren näher erläutert.

Es zeigen jeweils in stark vereinfachter, schematischer Darstellung:
- Fig. 1: eine Abnahmebaugruppe mit Probenbehälter, Verlängerungselement sowie noch davon distanziert angeordneter Verschlussvorrichtung, in schaubildlicher Darstellung, teilweise geschnitten;
- Fig. 2: den Probenbehälter nach Fig. 1 im Axialschnitt;
- Fig. 3: das Verlängerungselement nach Fig. 1 im Axialschnitt;
- Fig. 4: die Kopplungsvorrichtung zwischen dem Probenbehälter und dem Verlängerungselement bei in Kopplungseingriff stehenden Koppelelementen, im Axialschnitt und vergrößerter Darstellung;
- Fig. 5: eine Ansicht auf die Bodenwand des Verlängerungselements.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Der Begriff "insbesondere" wird nachfolgend so verstanden, dass es sich dabei um eine mögliche speziellere Ausbildung oder nähere Spezifizierung eines Gegenstands oder eines Verfahrensschritts handeln kann, aber nicht unbedingt eine zwingende, bevorzugte Ausführungsform desselben oder eine zwingende Vorgehensweise darstellen muss.

In den Fig. 1 bis 5 ist eine Abnahmebaugruppe 1 aus mehreren Bauteilkomponenten gezeigt, welche zum Aufnehmen und Sammeln von geringen Mengen von Körperflüssigkeiten, insbesondere Blutproben, Harn, Speichel oder dergleichen dient. Üblicherweise werden für derartige Zwecke sogenannte Probensammelröhrchen verwendet, welche auch als Blutaufnahmeröhrchen oder Blutsammelröhrchen bezeichnet werden können. Auch wenn diese Sammelröhrchen zumeist als Blutaufnahmeröhrchen oder Blutsammelröhrchen bezeichnet werden, können auch andere zuvor angeführte Körperflüssigkeiten oder andere biologische Fluidproben darin aufgenommen und gesammelt werden.

Um nach dem Befüllen der Sammelröhrchen eine automatisierte Probenanalyse und/oder einen Zentrifugiervorgang durchführen zu können, weisen derartige Sammelröhrchen vorgegebene und normierte Standardabmessungen auf. Als Standardabmessungen werden z.B. der äußere Nenndurchmesser sowie die Nenn-Axiallänge verstanden. So gibt es Röhrchen mit einem Nenndurchmesser von 13 mm oder 16 mm. Die Nenn-Axiallänge kann z.B. 75 mm oder 100 mm betragen. Als Kurzbezeichnung für ein verschlossenes Röhrchen mit 13 mm Nenndurchmesser und einer Axiallänge von 75 mm kann z.B. mit 13/75 angegeben werden. Es können auch Abmessungen verwendet werden, welche von den zuvor angegebenen Maßangaben davon abweichende Nenndurchmesser oder Nenn-Axiallängen aufweisen.

Da bei dieser Abnahmebaugruppe 1 ein bezüglich der zuvor angeführten Sammelröhrchen dazu geringeres Aufnahmevolumen zur Aufnahme vorgesehen ist, soll auch der Aufnahmeraum ein geringeres Aufnahmevolumen als die Standard-Röhrchen aufweisen. Dazu werden die unterschiedlichsten Konstruktionen vorgeschlagen, um bei annähernder Beibehaltung der äußeren Standardabmessungen das Aufnahmevolumen zu reduzieren. Es gibt dazu Ausführungsformen als einteilige Lösung oder aber auch als mehrteilige oder mehrstückige Lösung.

Die Abnahmebaugruppe 1 wird bevorzugt für die Abnahme von Blut, insbesondere von venösem Blut, verwendet, welches in nur geringeren Abnahmemengen abgenommen und für nachfolgende Untersuchungen in der jeweiligen Abnahmebaugruppe 1 bevorratet wird. Es können aber auch andere biologische Fluidproben im Sammelraum aufgenommen werden. Der Sammelraum 14 kann auch als Aufnahmeraum bezeichnet werden, welcher ein bezüglich den eine standardisierte Abmessung aufweisenden Sammelröhrchen ein dazu geringeres Aufnahmevolumen aufweist.

So kann z.B. der Sammelraum 14 des Probenbehälters 2 ein Aufnahmevolumen mit einer unteren Grenze von 1 ml und einer oberen Grenze von 3 ml, insbesondere zwischen 1,5 ml und 2,5 ml (Milliliter), aufweisen. Damit weist der Sammelraum 14 bezüglich der eingangs beschriebenen, die Standardabmessungen aufweisenden, Sammelbehälter ein dazu reduziertes Aufnahmevolumen auf. Ein Probenröhrchen mit der Standardabmessung 13/75 kann z.B. ein maximales Aufnahmevolumen von 4,5 ml aufweisen. Es wurde auch schon versucht, in jene Probenröhrchen mit der Standardabmessung 13/75 und dem Aufnahmevolumen von 4,5 ml nur eine Probenmenge von 1 ml aufzunehmen. Bedingt durch die große Volumendifferenz zwischen dem maximal möglichen Aufnahmevolumen von 4,5 ml und der geringen Füllmenge von 1 ml ist bei Probenröhrchen mit einem im Aufnahmeraum herrschenden geringeren Druck als dem Umgebungsdruck, das Ausmaß der Druckdifferenz sehr sensibel. Der voreingestellte geringe Druckunterschied zur Festlegung des Ansaugvolumens von 1 ml kann sich bei ändernden Umgebungsbedingungen, wie z.B. Temperatur und Luftdruck, in gewissen Grenzen ändern und bei der Abnahme zu einem davon abweichenden Ansaugvolumen führen. Durch das bei dieser Abnahmebaugruppe 1 reduzierte maximale Aufnahmevolumen des Aufnahmeraums oder Sammelraums kann bei evakuierter Ausführung auch der Druckunterschied bezüglich des Umgebungsdruckes wiederum erhöht werden.

Auch ist durch den Fortschritt der Technik eine immer geringere Probenmenge für die Bestimmung der klinischen Parameter erforderlich. Die Probenmenge kann auch als Probenvolumen bezeichnet werden. So wiesen bisherige Sammel- oder Probenröhrchen für geringe Probenvolumen jedoch gegenüber den normierten Standardabmessungen dazu geringere Abmessungen, insbesondere Längenabmessungen, auf. Um jedoch auch diese Abnahmebaugruppe 1 in die ebenfalls standardisierten Zentrifugationsvorrichtungen oder Laborautomaten einsetzen und aufnehmen zu können, sind die nachfolgend beschriebenen Ausbildungen derart verbessert, dass trotz des geringeren Aufnahmevolumens eine Verwendung in standardisierten Zentrifugen, Laborautomaten, Analysegeräte oder dergleichen möglich wird.

Die Abnahmebaugruppe 1 umfasst zumindest einen Probenbehälter 2 und ein damit zusammenfügbares Verlängerungselement 3. In der Fig. 1 ist die gefügte und zusammengebaute Stellung der beiden Bauteile gezeigt, wobei zusätzlich noch, jedoch in einer davon abgehobenen Stellung, eine Verschlussvorrichtung 4 dargestellt ist. In den beiden Fig. 2 und 3 ist der jeweilige Bauteil, nämlich der Probenbehälter 2 und das Verlängerungselement 3, für sich alleinig dargestellt.

Der Probenbehälter 2 umfasst seinerseits eine Behälterwand 5 mit einem ersten Behälterwandabschnitt 6 und einem daran anschließend angeordneten zweiten Behälterwandabschnitt 7. Die Behälterwand 5 erstreckt sich zwischen einem ersten offenen Ende 8 und einem davon distanziert angeordneten zweiten Ende 9 und ist von einer Außenfläche 10 und eine Innenfläche 11 begrenzt. Weiters definiert die Behälterwand 5 noch eine Längsachse 12. Es wird auch beim Verlängerungselement 3 die gleiche Bezeichnung der Längsachse gewählt, da in der zusammengebauten, gefügten Stellung des Probenbehälters 2 mit dem Verlängerungselement 3 die gemeinsame Längsachse 12 ausgebildet ist und beide Längsachsen 12 deckungsgleich zueinander angeordnet sind.

Im Bereich des zweiten Endes 9 ist ein Boden 13 vorgesehen, welcher einstückig mit der Behälterwand 5 verbunden ist und einen dichten Abschluss ausbildet. Die Behälterwand 5 und der Boden 13 umgrenzen gemeinsam einen Sammelraum 14.

Bevorzugt werden sowohl der Probenbehälter 2 als auch das Verlängerungselement 3 jeweils getrennt voneinander aus einem Kunststoffmaterial in einem Spritzgussvorgang hergestellt. Dabei kann der Werkstoff überwiegend durchsichtig bis glasklar ausgebildet sein und aus der Gruppe von PP (Polypropylen), PS (Polystyrol), PET (Polyethylenterephthalat), PE (Polyethylen), PA (Polyamid), PC (Polycarbonat) gewählt sein.

Zur Entformung der Bauteile aus der Spritzgussform ist üblicherweise eine geringe Formschräge vorgesehen, um den Entformvorgang einfacher durchführen zu können. Damit weist die Behälterwand 5 ausgehend vom Bereich des offenen Endes 8 hin in Richtung auf das zweite Ende 9 eine geringe Konizität auf. Grundsätzlich weisen sowohl der Probenbehälter 2 als auch das Verlängerungselement 3 einen Kreisringquerschnitt auf und sind somit rohrförmig ausgebildet.

Bei dieser Ausbildung des Probenbehälters 2 ist vorgesehen, dass der erste Behälterwandabschnitt 6 grundsätzlich hohlzylinderförmig ausgebildet ist und eine erste Durchmesserabmessung 15 aufweist. Die Durchmesserabmessung 15 kann aufgrund der zuvor beschriebenen Entformschräge in einem geringen Ausmaß ausgehend vom ersten offenen Ende 8 hin in Richtung auf den Boden 13 abnehmend ausgebildet sein. Es könnte aber auch eine konstanter Durchmesserabmessung 15 vorgesehen werden.

Der zweite Behälterwandabschnitt 7 der Behälterwand 5 ist hier hohlkegelförmig ausgebildet und weist zumindest abschnittsweise eine dazu geringere zweite Durchmesserabmessung 16 auf. Der Begriff "abschnittsweise" wird deshalb verwendet, da im Axialschnitt gesehen, die Außenfläche 10 des ersten Behälterwandabschnitts 6 nur unter Ausbildung eines Knicks oder einer Abwinkelung in die Außenfläche 10 des zweiten Behälterwandabschnitts 7 übergeht und in diesem Übergangsbereich den gleichen Durchmesser aufweist. Es geht aber auch die Innenfläche 11 des ersten Behälterwandabschnitts 6 unter Ausbildung eines weiteren, innenliegenden Knicks oder einer weiteren Abwinkelung in die Innenfläche 11 des zweiten Behälterwandabschnitts 7 über. Durch die Hohlkegelform kann so auch bereits bei einer geringen Füllmenge eine ausreichende Füllstandshöhe im Sammelraum 14 erzielt werden, welche für die ordnungsgemäße Feststellung des Füllvolumens sowie der nachfolgenden Probenentnahme ausreichend ist. Weiters kann aber so auch der Herstellvorgang, insbesondere der Anspritzpunkt im bodenseitigen Ende 9 des Bodens 13 in dessen Zentrum gewählt werden.

Weiters kann noch zumindest ein Stützelement 17, bevorzugt können jedoch mehrere Stützelemente 17, vorgesehen sein, welches oder welche an der Außenfläche 10 des zweiten Behälterwandabschnitts 7 der Behälterwand 5 angeordnet sind und die Außenfläche 10 auf die von der Längsachse 12 abgewendete Seite überragen. Sind mehrere Stützelemente 17 vorgesehen, können diese verteilt, insbesondere gleichmäßig verteilt, über den Umfang angeordnet sein. Um eine gute Abstützwirkung für das Verlängerungselement 3 an diesen zu erzielen, sind zumindest drei bis vier Stück anzuordnen oder vorzusehen.

Das oder die Stützelemente 17 können als Stege ausgebildet sein und bezüglich der Längsachse eine annähernd bis vollständig parallele Längserstreckung aufweisen. Die Längserstreckung bezieht sich dabei auf den Längsverlauf der Stege, welche zur leichteren Entformung aus dem Spritzgusswerkzeug auch noch mit einer üblichen Formschräge versehen sein können. Eine radiale Anordnung kann weiters vorgesehen werden. Die Stützelemente 17 dienen zur axialen Ausrichtung und gegenseitigen Stabilisierung von Probenbehälter 2 und Verlängerungselement 3 in der gefügten Stellung. Zusätzlich können diese auch noch zur gegenseitigen Halterung und Verbindungherangezogen werden, wenn eine maßliche Abstimmung zueinander erfolgt ist. Die gegenseitigen Halterung und Verbindung soll mittels einer Kopplungsvorrichtung 25, welche nachfolgend noch näher beschrieben wird, erfolgen. Die Kopplungsvorrichtung 25 könnte auch als Kupplungsvorrichtung bezeichnet werden.

Es wäre auch noch denkbar, dass der Probenbehälter 2 in seinem zweiten Behälterwandabschnitt 7 der Behälterwand 5 hohlkegelförmig ausgebildet ist und die Kopplungsvorrichtung 25 nicht vorgesehen wäre. In diesem Fall könnte die gegenseitige Halterung und Verbindung von Probenbehälter 2 und Verlängerungselement 3 durch eine ortsfeste Verbindung zumindest eines der Stützelemente 17 mit dem Verlängerungselement 3 erfolgen. Dies könnte mittels eines Klebevorgangs oder eines Schweißvorgangs erfolgen. Nachfolgend wird dies noch näher erläutert.

Das Verlängerungselement 3 umfasst seinerseits eine Seitenwand 18, welche sich zwischen einem ersten offenen Ende 19 und einem zweiten Ende 20 erstreckt. Anschließend an das zweite Ende 20 ist eine Bodenwand 21 angeordnet oder ausgebildet. Die Seitenwand 18 ist von einer Außenfläche 22 und einer Innenfläche 23 begrenzt und weist ebenfalls einen bevorzugt kreisringförmigen Querschnitt auf. Die Bodenwand 21 des Verlängerungselements 3 kann kalottenförmig, insbesondere hohlkugelkalottenförmig, ausgebildet sein.

In der Bodenwand 21 des Verlängerungselements 3 kann zumindest ein Durchbruch 24 ausgebildet sein, welcher die Bodenwand 21 vollständig durchsetzt oder durchdringt. Dies ist aus einer Zusammenschau der Fig. 1, 3 und 5 zu ersehen. Bevorzugt können jedoch mehrere, im vorliegenden Ausführungsbeispiel vier Stück, an Durchbrüchen 24 vorgesehen werden. Der oder die Durchbrüche 24 sind weiters in radialer Richtung von der Längsachse 12 distanziert angeordnet. Damit verbleibt die Bodenwand 21 in einem Zentrumsbereich oder einem Zentrumsabschnitt um die Längsachse 12 durchgängig und verschlossen. So kann in diesem Oberflächenabschnitt der Bodenwand 21 eine gute und ungehinderte Krafteinleitung, wie diese bei der Abstützung bei einem Zentrifugiervorgang auftritt, erzielt werden. Weiters kann damit aber auch ein zentraler Anspritzpunkt für die Herstellung gewählt werden. So kann trotz Anordnung und Ausbildung der Durchbrüche 24 die Stabilität der Bodenwand 21 nahezu unverändert aufrecht erhalten werden. Der oder die Durchbrüche 24 dienen auch noch dazu, einen Zugang in den Innenraum des Verlängerungselements 3 auch bei miteinander zu einer Baueinheit gefügtem Probenbehälter 2 und Verlängerungselement 3 zu ermöglichen. Dies insbesondere dann, wenn das erste offene Ende 19 des Verlängerungselements 3 mittels der Kopplungsvorrichtung 25 mit dem Probenbehälter 2 in Kopplungseingriff steht und von der Kopplungsvorrichtung 25 eine luftdichte Verbindung ausgebildet wird.

Die Kopplungsverbindung kann überwiegend luftdicht ausgebildet sein. Mittels der Durchbrüche 24 kann ein ungewollter Lufteinschluss im Innenraum des Verlängerungselements 3 verhindert werden. Bei einem vollkommen dichten Abschluss des Innenraums kann dies bei Temperaturerhöhung zu einem Anstieg des Innendrucks führen und in weiterer Folge zu einem ungewollten Trennen von Probenbehälter 2 und Verlängerungselement 3 führen. Weiters kann auch noch bei evakuiertem Sammelraum 14 vorhandene Luft aus dem Innenraum des Verlängerungselements 3 in den Sammelraum 14 gedrückt oder angesaugt werden.

Das Verlängerungselement 3 dient dazu, gemeinsam mit dem Probenbehälter 2 zu einer zusammengehörigen Baueinheit, nämlich der Abnahmebaugruppe 1 gefügt zu werden. Durch das getrennte Ausbilden von Probenbehälter 2 und Verlängerungselement 3 kann so für jedes der Bauteile der Herstellvorgang optimiert werden und trotz der geringeren Aufnahmemenge oder dem geringeren Aufnahmevolumen die übliche Standardabmessung in Länge und Durchmesser bei guter Abstützwirkung und Festigkeit erzielt werden. Die voneinander getrennte Herstellung kann auch noch den Vorteil haben, dass die Baulängen jedes Bauteils (Probenbehälter 2 und Verlängerungselement 3 einfacher zueinander variiert und aufeinander abgestimmt werden können. Wird ein kürzerer Probenbehälter 2 benötigt, ist das Verlängerungselement 3 um die durchgeführte Verkürzungslänge des Probenbehälters 2 zu verlängern.

Um den Probenbehälter 2 mit dem Verlängerungselement 3 zu einer zusammengehörigen Baueinheit zu verbinden und auch daran fest und fix zu halten, ist hier die eigene Kopplungsvorrichtung 25 vorgesehen, welche zumindest ein erstes Koppelelement 26 und zumindest ein damit koppelbares zweites Koppelelement 27 umfasst. Das zumindest eine erste Koppelelement 26 ist hier am Probenbehälter 2 und das zumindest eine zweite Koppelelement 27 am Verlängerungselement 3 angeordnet oder ausgebildet. Befinden sich die Koppelelemente 26, 27 miteinander in Kopplungseingriff, ist die Abnahmebaugruppe 1 in ihrer Röhrchenform ausgebildet. Der Kopplungseingriff erfolgt auf formschlüssiger Basis zwischen den beiden ineinandergreifenden Koppelelementen 26 und 27. Diese können aber auch als Kupplungselemente bezeichnet werden. Bevorzugt erfolgt der Kopplungseingriff derart, dass eine Trennung der beiden Bauteile voneinander nur mit erheblichem Kraftaufwand durchzuführen ist. Somit kann eine unbeabsichtigte Trennung der beiden Bauteile voneinander verhindert werden. Die Kopplungsvorrichtung kann in Form einer Schnappverbindung ausgebildet sein.

In der Kopplungsstellung ragt der Probenbehälter 2 mit seinem vom offenen Ende 8 in Richtung der Längsachse 12 distanzierten zweiten Behälterwandabschnitt 7 zumindest teilweise in das erste offene Ende 19 des Verlängerungselements 3 hinein.

Das zumindest eine erste Koppelelement 26 ist in einem Übergangsabschnitt 28 zwischen dem ersten Behälterwandabschnitt 6 und dem zweiten Behälterwandabschnitt 7 angeordnet oder ausgebildet. Der Übergangsabschnitt 28 befindet dich im Bereich des zuvor beschriebenen Knicks zwischen den zueinander abgewinkelt verlaufenden Außenflächen 10 der Behälterwand 5. Bevorzugt ist das zumindest eine erste Koppelelement 26 mit einem überwiegenden Anteil, insbesondere Flächenanteil, im zweiten Behälterwandabschnitt 7 angeordnet und kann sich auch noch geringfügig in den ersten Behälterwandabschnitt 6 hinein erstrecken.

Es wäre auch noch möglich, das erste Koppelelement 26 der Kopplungsvorrichtung 25 weiter in Richtung auf das erste offene Ende 8 zu verlagern und somit innerhalb des ersten Behälterwandabschnitts 6 anzuordnen. Um einen ebenflächigen Übergang zwischen der Außenfläche 22 des Verlängerungselements 3 und der Außenfläche 10 des Probenbehälters 2 zu schaffen, sind die Wanddicken aufeinander maßlich abzustimmen.

Das zumindest eine erste Koppelelement 26 kann z.B. durch zumindest eine in der Außenfläche 10 der Behälterwand 5 angeordnet erste Ausnehmung sowie einen daran in Richtung auf den Boden 13 des Probenbehälters 2 anschließenden Wandabschnitt 29 der Behälterwand 5 des Probenbehälters 2 gebildet sein. Anstelle der Ausnehmung oder der Ausnehmungen kann aber auch eine erste Nut 30 vorgesehen sein, welche über den Umfang des Probenbehälters 2 gesehen durchlaufend ausgebildet ist. Der Wandabschnitt 29 bildet auch hier einen Teil des ersten Koppelelements 26. Um einen Axialanschlag für das Verlängerungselement 3, insbesondere eine Stirnfläche 31 der Seitenwand 18 im Bereich des offenen Endes 19, zu bilden, ist dazu eine erste Seitenfläche 32 der ersten Ausnehmung oder der ersten Nut 30 vorgesehen. Die Seitenfläche 32 der ersten Ausnehmung oder der ersten Nut 30 bildet eine Anschlagfläche aus.

Wie aus der Darstellung der Fig. 3 noch zu ersehen ist, ist die Seitenwand 18 des Verlängerungselements 3 zwischen dem ersten offenen Ende 19 und dem zweiten Ende 21 hohlzylinderförmig ausgebildet. Wie bereits zuvor beschrieben, kann auch hier die Seitenwand 18 mit einer geringfügigen Entformschräge im Bereich der Außenfläche 22 und/oder auch im Bereich der Innenfläche 23 ausgebildet oder versehen sein. Auch dies fällt unter die Bezeichnung "hohlzylinderförmig". Die Seitenwand ist bis auf das Vorsehen und Ausbilden des zweiten Koppelelements 27 im Axialschnitt gesehen durchgängig und geradlinig zwischen dem ersten offenen Ende 19 und dem zweiten Ende 21 ausgebildet.

Das zumindest eine zweite Koppelelement 27 ist hier von einem Wandabschnitt 33 der Seitenwand 18 des Verlängerungselements 3 im unmittelbaren Bereich des ersten offenen Endes 19 sowie von zumindest einer vertieft in der Innenfläche 23 der Seitenwand 18 angeordneten zweiten Ausnehmung gebildet. Anstelle der Ausnehmung oder der Ausnehmungen kann aber auch eine zweite Nut 34 vorgesehen sein, welche über den Umfang des Probenbehälters 2 gesehen durchlaufend in der Innenfläche 23 vertieft ausgebildet ist. Der Wandabschnitt 33 der Seitenwand 18 des Verlängerungselements 3 bildet auch hier einen Teil des zweiten Koppelelements 27.

Stehen die Koppelelemente 26 und 27 miteinander in Kopplungseingriff, greift der Wandabschnitt 33 der Seitenwand 18 des Verlängerungselements 3 in die erste Ausnehmung oder in die erste Nut 30 des Probenbehälters 2 ein. Weiters greift noch eine dem Boden 13 des Probenbehälters 2 näherliegende zweite Seitenfläche 35 der ersten Ausnehmung oder der ersten Nut 30 sowie der daran in Richtung auf den Boden 13 des Probenbehälters 2 anschließende Wandabschnitt 29 der Behälterwand 5 des Probenbehälters 2 in die zweite Ausnehmung oder in die zweite Nut 34 des Verlängerungselements 3 ein. Der Wandabschnitt 29 ist direkt durch einen Teilabschnitt des hohlkegelförmig ausgebildeten zweiten Behälterwandabschnitts 7 der Behälterwand 5 gebildet.

Wie bereits zuvor kurz beschrieben, können am zweiten Behälterwandabschnitt 7 der Behälterwand 5 die Stützelemente 17 angeordnet oder ausgebildet sein. Durch die Wahl der hohlkegelförmigen Ausbildung des zweiten Behälterwandabschnitts 7 kann eine ausreichende Abstützung des Verlängerungselements 3 am Probenbehälter 2 erzielt werden. Deshalb sind zur Führung und Lagestabilisierung in der Kopplungsstellung, insbesondere auch für aufzunehmende Querkräfte, die Stützelemente 17 vorgesehen. So ist hier noch vorgesehen, dass eine äußere Umhüllende der Stützelemente 17, insbesondere der Stege, einen Durchmesser aufweist, welcher Durchmesser 36 gleich oder geringfügig größer ist als ein Innendurchmesser 37 der Seitenwand 18 des Verlängerungselements 3 im Bereich von dessen offenen Ende 19. Bei einem geringen Übermaß der als Stege ausgebildeten Stützelemente 17 im Bereich von deren äußeren Umhüllenden kann im Fügezustand zusätzlich zur Kopplungsverbindung auch noch ein Presssitz mittels einer Presspassung und damit verbunden eine satte Anlage und Abstützung der Innenfläche 23 des Verlängerungselements 3 an den Stützelementen 17, insbesondere der Stege, erzielt werden. Damit kann eine weitere gegenseitige Stabilisierung von Probenbehälter 2 und Verlängerungselement 3 zusätzlich zur Kopplungsverbindung geschaffen werden.

Zusätzlich dazu wäre es auch noch möglich, in zumindest einem gegenseitigen Anlagebereich eines Stützelements 17, insbesondere eines der Stege, und der Innenfläche 23 des Verlängerungselements 3 eine Klebeverbindung und/oder eine Schweißverbindung auszubilden. Dies kann z.B. auf stoffschlüssiger Basis erfolgen. Der Schweißvorgang kann z.B. mittels einer Ultraschallschweißung oder dergleichen erfolgen.

Es wäre aber auch möglich, die äußere Umhüllende der Stützelemente 17, insbesondere der Stege, mit einem Durchmesser auszubilden, der geringfügig kleiner ist als der Innendurchmesser 37 der Seitenwand 18 des Verlängerungselements 3 im Bereich von dessen offenen Ende 19. Damit kann allerdings eine nicht mehr so gute gegenseitige Stabilisierung und axiale Ausrichtung erzielt werden. Bei einer Knickbeanspruchung im Kopplungsbereich könnte dies zu einer ungewünschten Trennung von Probenbehälter 2 und Verlängerungselement 3 führen.

Damit wird es möglich, die äußere Umhüllende der Stützelemente 17, insbesondere der Stege, mit einem Durchmesser auszubilden, der geringfügig kleiner oder gleich oder sogar geringfügig größer ist als der Innendurchmesser 37 der Seitenwand 18 des Verlängerungselements 3 im Bereich von dessen offenen Ende 19.

Die in der Fig. 1 dargestellte Verschlussvorrichtung 4 dient in bekannter Weise dazu, das erste offene Ende 8 des Probenbehälters 2 und somit auch den Sammelraum 14 gegenüber der äußeren Umgebung zu verschließen. Der Verschluss ist zumindest flüssigkeitsdicht, insbesondere auch gasdicht, auszubilden, wie dies bislang bei Standardröhrchen in bekannter Weise erfolgt ist. Zusätzlich kann auch noch der Sammelraum 14 auf einen bezüglich des Umgebungsdruckes dazu reduzierten Druck abgesenkt sein. Damit kann aufgrund des bezüglich der standardisierten Entnahmeröhrchen dazu geringen Aufnahmevolumens auch der Druck im Sammelraum 14 bei diesem Probenbehälter 2 weiter abgesenkt werden, um so das Ansaugvolumen besser vorbestimmen zu können, wobei dies aber nicht zwingend notwendig ist.

Es kann Anwendungsfälle geben, bei denen der Sammelraum 14 zwar mit der Verschlussvorrichtung 4 verschlossen ist, jedoch für das Einbringen der Probe die gesamte Verschlussvorrichtung 4 vom offenen Ende 8 des Probenbehälters 2 abzunehmen ist und anschließend erst das Einfüllen der entsprechenden Probe durchgeführt werden kann. Es wäre auch noch möglich, dass die Innenfläche 11 sowie gegebenenfalls auch noch der Boden 13 mit seiner dem Sammelraum 14 zugewendeten Bodenfläche mit einer Beschichtung zur Behandlung der eingefüllten Probe versehen ist.

Die Verschlussvorrichtung 4 ist in der Fig. 1 gezeigt. Dazu wird auf die unterschiedlichen Ausbildungen hingewiesen, wie diese unter anderem in der EP 0 419 490 B1, der EP 0 445 707 B1 oder der EP 1 711 412 B1 beschrieben sind. Um unnötige Wiederholungen zu vermeiden, wird für die Ausbildungsmöglichkeit der Verschlussvorrichtung 4 auf diese Patente sowie deren Familienmitglieder hingewiesen bzw. Bezug genommen.

Die Ausführungsbeispiele zeigen mögliche Ausführungsvarianten, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Der Schutzbereich ist durch die Ansprüche bestimmt. Die Beschreibung und die Zeichnungen sind jedoch zur Auslegung der Ansprüche heranzuziehen. Einzelmerkmale oder Merkmalskombinationen aus den gezeigten und beschriebenen unterschiedlichen Ausführungsbeispielen können für sich eigenständige erfinderische Lösungen darstellen. Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Abnahmebaugruppe | 31 | Stirnfläche |
| 2 | Probenbehälter | 32 | erste Seitenfläche |
| 3 | Verlängerungselement | 33 | Wandabschnitt |
| 4 | Verschlussvorrichtung | 34 | zweite Nut |
| 5 | Behälterwand | 35 | zweite Seitenfläche |
| 6 | erster Behälterwandabschnitt | 36 | Durchmesser |
| 7 | zweiter Behälterwandabschnitt | 37 | Innendurchmesser |
| 8 | erstes offenes Ende | | |
| 9 | zweites Ende | | |
| 10 | Außenfläche | | |
| 11 | Innenfläche | | |
| 12 | Längsachse | | |
| 13 | Boden | | |
| 14 | Sammelraum | | |
| 15 | erste Durchmesserabmessung | | |
| 16 | zweite Durchmesserabmessung | | |
| 17 | Stützelement | | |
| 18 | Seitenwand | | |
| 19 | erstes offenes Ende | | |
| 20 | zweites Ende | | |
| 21 | Bodenwand | | |
| 22 | Außenfläche | | |
| 23 | Innenfläche | | |
| 24 | Durchbruch | | |
| 25 | Kopplungsvorrichtung | | |
| 26 | erstes Koppelelement | | |
| 27 | zweites Koppelelement | | |
| 28 | Übergangsabschnitt | | |
| 29 | Wandabschnitt | | |
| 30 | erste Nut | | |

## Patentansprüche

1. Abnahmebaugruppe (1) zur Aufnahme einer geringen Menge einer Körperflüssigkeit, insbesondere einer Blutprobe, Harn, Speichel, umfassend
- einen Probenbehälter (2) mit einer Behälterwand (5), welche Behälterwand (5) sich von einem ersten offenen Ende (8) zu einem zweiten Ende (9) erstreckt, von einer Außenfläche (10) und einer Innenfläche (11) begrenzt ist und eine Längsachse (12) definiert, und mit einem Boden (13), welcher Boden (13) das zweite Ende (9) der Behälterwand (5) verschließt und gemeinsam mit der Behälterwand (5) einen Sammelraum (14) umgrenzt, und wobei
- die Behälterwand (5) in Richtung der Längsachse (12) einen ersten Behälterwandabschnitt (6) und einen daran anschließenden zweiten Behälterwandabschnitt (7) umfasst, wobei
- der erste Behälterwandabschnitt (6) hohlzylinderförmig mit einer ersten äußeren Durchmesserabmessung (15) ausgebildet ist und ausgehend vom offenen Ende (8) angeordnet ist, wobei
- der zweite Behälterwandabschnitt (7) bezüglich der ersten äußeren Durchmesserabmessung (15) des ersten Behälterwandabschnitts (6) zumindest abschnittsweise eine dazu geringere zweite Durchmesserabmessung (16) aufweist, und wobei
- ein Übergangsabschnitt (28) zwischen dem ersten Behälterwandabschnitt (6) und dem zweiten Behälterwandabschnitt (7) angeordnet ist,
- ein Verlängerungselement (3) mit einer Seitenwand (18), welche Seitenwand (18) sich von einem ersten offenen Ende (19) zu einem zweiten Ende (20) erstreckt, und mit einer anschließend an das zweite Ende (20) angeordneten Bodenwand (21), wobei die Bodenwand (21) des Verlängerungselements (3) kalottenförmig, insbesondere hohlkugelkalottenförmig, ausgebildet ist, und wobei
- der Probenbehälter (2) mit seinem vom ersten offenen Ende (8) in Richtung der Längsachse (12) distanziert angeordneten zweiten Behälterwandabschnitt (7) zumindest teilweise in das erste offene Ende (19) des Verlängerungselements (3) hineinragt,
- eine Kopplungsvorrichtung (25) mit zumindest einem ersten Koppelelement (26) und mit zumindest einem zweiten Koppelelement (27), wobei
- das zumindest eine erste Koppelelement (26) am Probenbehälter (2) und das zumindest eine zweite Koppelelement (27) am Verlängerungselement (3) angeordnet oder ausgebildet ist, und wobei
- bei sich in Kopplungseingriff befindlichen ersten und zweiten Koppelelementen (26) das Verlängerungselement (3) mittels einer von den Koppelelementen (26, 27) gebildeten Schnappverbindung formschlüssig mit dem Probenbehälter (2) zu der Abnahmebaugruppe (1) gekoppelt ist,
**dadurch gekennzeichnet,**
- **dass** der zweite Behälterwandabschnitt (7) der Behälterwand (5) des Probenbehälters (2) hohlkegelförmig ausgebildet ist,
- **dass** das zumindest eine erste Koppelelement (26) im Übergangsabschnitt (28) zwischen dem ersten Behälterwandabschnitt (6) und dem zweiten Behälterwandabschnitt (7) der Behälterwand (5) angeordnet ist,
- **dass** die Seitenwand (18) des Verlängerungselements (3) zwischen dem ersten offenen Ende (19) und dem zweiten Ende (21) hohlzylinderförmig ausgebildet ist und
- **dass** die Seitenwand (18) im Axialschnitt gesehen durchgängig und geradlinig zwischen dem ersten offenen Ende (19) und dem zweiten Ende (21) ausgebildet ist,
- **dass** das zumindest eine erste Koppelelement (26) als über den Umfang durchlaufende erste Nut (30) sowie den daran in Richtung auf den Boden (13) des Probenbehälters (2) anschließenden Wandabschnitt (29) der Seitenwand (18) des Probenbehälters (2) ausgebildet ist,
- **dass** eine dem offenen Ende (8) des Probenbehälters (2) zugewendete erste Seitenfläche (32) der ersten Ausnehmung oder der ersten Nut (30) eine Anschlagfläche für eine Stirnfläche (31) des Verlängerungselements (3) im Bereich von dessen ersten offenen Endes (19) bildet, und die erste Seitenfläche (32) einen Axialanschlag für die erste Stirnfläche (31) des Verlängerungselements (3) bildet,
- **dass** mehrere über den Umfang verteilt angeordnete Stützelemente (17) vorgesehen sind, welche Stützelemente (17) an der Außenfläche (10) des zweiten Behälterwandabschnitts (7) der Behälterwand (5) angeordnet sind und die Außenfläche (10) auf die von der Längsachse (12) abgewendete Seite überragen,
- **dass** die Stützelemente (17) als Stege ausgebildet sind, welche Stege eine parallele Längserstreckung bezüglich der Längsachse (12) aufweisen,
- **dass** eine äußere Umhüllende der die Stützelemente (17) bildenden Stege einen Durchmesser (36) aufweist, welcher Durchmesser (36) gleich oder geringfügig größer ist als ein Innendurchmesser (37) der Seitenwand (18) des Verlängerungselements (3) im Bereich von dessen offenen Ende (19),
- **dass** in der Bodenwand (21) des Verlängerungselements (3) zumindest ein Durchbruch (24), bevorzugt mehrere Durchbrüche, ausgebildet ist oder sind, welcher Durchbruch (24) oder welche Durchbrüche die Bodenwand (21) durchsetzt oder durchsetzen, und
- **dass** der zumindest eine Durchbruch (24) in radialer Richtung von der Längsachse (12) distanziert angeordnet ist und im Bereich der Längsachse (12) die Bodenwand (21) durchgehend ausgebildet ist.

2. Abnahmebaugruppe (1) nach Anspruch 1, **dadurch gekennzeichnet, dass** im Axialschnitt gesehen die Außenfläche (10) und die Innenfläche (11) des ersten Behälterwandabschnitts (6) jeweils unter Ausbildung eines Knicks direkt in die Außenfläche (10) und in die Innenfläche (11) des zweiten Behälterwandabschnitts (7) übergehen.

3. Abnahmebaugruppe (1) nach einem der vorhergehenden Ansprüche, **dadurch gekennzeichnet, dass** das zumindest eine erste Koppelelement (26) mit einem überwiegenden Anteil im zweiten Behälterwandabschnitt (7) angeordnet ist.

4. Abnahmebaugruppe (1) nach einem der vorhergehenden Ansprüche, **dadurch gekennzeichnet, dass** das zumindest eine zweite Koppelelement (27) von einem Wandabschnitt (33) der Seitenwand (18) des Verlängerungselements (3) sowie von zumindest einer vertieft in einer Innenfläche (23) der Seitenwand (18) angeordneten zweiten Ausnehmung gebildet ist.

5. Abnahmebaugruppe (1) nach einem der Ansprüche 1 bis 3, **dadurch gekennzeichnet, dass** das zumindest eine zweite Koppelelement (27) von einem Wandabschnitt (33) der Seitenwand (18) des Verlängerungselements (3) sowie von einer als über den Umfang durchlaufenden zweiten Nut (34) in der Innenfläche (23) der Seitenwand (18) ausgebildet ist.

6. Abnahmebaugruppe (1) nach Anspruch 4 oder 5, **dadurch gekennzeichnet, dass** bei sich in Kopplungseingriff befindlichem ersten und zweiten Koppelelement (26, 27) der Wandabschnitt (33) der Seitenwand (18) des Verlängerungselements (3) in die erste Ausnehmung oder in die erste Nut (30) eingreift und dass eine dem Boden (13) des Probenbehälters (2) näherliegende zweite Seitenfläche (35) der ersten Ausnehmung oder der ersten Nut (30) und ein daran in Richtung auf den Boden (13) des Probenbehälters (2) anschließender Wandabschnitt (29) der Behälterwand (5) des Probenbehälters (2) in die zweite Ausnehmung oder in die zweite Nut (34) eingreifen.

7. Abnahmebaugruppe (1) nach einem der vorhergehenden Ansprüche, **dadurch gekennzeichnet, dass** eine Verschlussvorrichtung (4) vorgesehen ist, mittels welcher Verschlussvorrichtung (4) das erste offene Ende (8) des Probenbehälters (2) verschlossen ist.

8. Abnahmebaugruppe (1) nach Anspruch 7, **dadurch gekennzeichnet, dass** der von der Verschlussvorrichtung (4) verschlossene Sammelraum (14) auf einen bezüglich des Umgebungsdruckes dazu reduzierten Druck abgesenkt ist.

## Claims

1. A collection assembly (1) for collecting a small amount of a body fluid, in particular a blood sample, urine, saliva, comprising
- a sample container (2) with a container wall (5), said container wall (5) extending from a first open end (8) to a second end (9), being limited by an outer surface (10) and an inner surface (11) and defining a longitudinal axis (12), and with a base (13), said base (13) closing the second end (9) of the container wall (5) and surrounding a collecting chamber (14) together with the container wall (5), and wherein
- the container wall (5) comprises a first container wall section (6) and a second container wall section (7) adjacent thereto in the direction of the longitudinal axis (12), wherein
- the first container wall section (6) is formed hollow-cylindrically with a first outer diametric dimension (15) and is arranged starting out from the open end (8), wherein
- the second container wall section (7) comprises an at least sectionally smaller second diametric dimension (16) with respect to the first outer diametric dimension (15) of the first container wall section (6), and wherein
- a transition section (28) is arranged between the first container wall section (6) and the second container wall section (7),
- an extender element (3) having a side wall (18), said side wall (18) extending from a first open end (19) to a second end (20), and having a base wall (21) arranged to be adjacent to the second end (20), wherein the base wall (21) of the extender element (3) is calotte-shaped, in particular hollow-spherical-calotte shaped, and wherein
- the sample container (2) at least partially projects into the first open end (8) of the extender element (3) with its second container wall section (7) arranged at a distance from the first open end (19) in the direction of the longitudinal axis (12),
- a coupling device (25) with at least one first coupling element (26) and with at least one second coupling element (27), wherein
- the at least one first coupling element (26) is arranged or formed on the sample container (2) and the at least one second coupling element (27) is arranged or formed on the extender element (3), and wherein
- when the first and second coupling elements (26) are in coupled engagement, the extender element (3) is coupled to the sample container (2) in a positively locked manner by means of a snap connection formed by the coupling elements (26, 27) establishing the collection assembly (1),
**characterized in that**
- the second container wall section (7) of the container wall (5) of the sample container (2) is formed hollow-conically,
- the at least one first coupling element (26) is arranged in a transition section (28) between the first container wall section (6) and the second container wall section (7) of the container wall (5),
- the side wall (18) of the extender element (3) between the first open end (19) and the second end (21) is formed hollow-cylindrically and
- the side wall (18) is formed to be continuous and straight as seen in axial section between the first open end (19) and the second end (21),
- the at least one first coupling element (26) is formed as a continuous peripheral first groove (30) as well as the wall section (29) of the side wall (18) of the sample container (2) adjoining thereon in the direction towards the base (13) of the sample container (2),
- a first side face (32) of the first recess or of the first groove (30), said first side face (32) facing the open end (8) of the sample container (2), forms an abutment surface for an end face (31) of the extender element (3) in the region of its first open end (19) and the first side face (32) forms an axial abutment for the first end face (31) of the extender element (3),
- multiple support elements (17) arranged distributed across the circumference are provided, said support elements (17) being arranged on the outer surface (10) of the second container wall section (7) of the container wall (5) and projecting beyond the outer surface (10) towards the side facing away from the longitudinal axis (12),
- the support elements (17) are formed as webs, said webs having a parallel longitudinal extent with respect to the longitudinal axis (12),
- an outer envelope of the webs forming the support elements (17) has a diameter (36), said diameter (36) being equal to or slightly larger than an inner diameter (37) of the side wall (18) of the extender element (3) in the region of its open end (19),
- in the base wall (21) of the extender element (3), at least one breakthrough (24), preferably multiple breakthroughs, is or are arranged, said breakthrough (24) or said breakthroughs perforating the base wall (21), and
- the at least one breakthrough (24) is arranged at a distance from the longitudinal axis (12) in the radial direction and the base wall (21) is formed continuously in the region of the longitudinal axis (12).

2. The collection assembly (1) according to claim 1, **characterized in that**, as viewed in axial section, the outer surface (10) and the inner surface (11) of the first container wall section (6) each directly transition into the outer surface (10) and into the inner surface (11) of the second container wall section (7) forming a bend.

3. The collection assembly (1) according to one of the preceding claims, **characterized in that** the at least one first coupling element (26) is with a predominant portion arranged in the second container wall section (7).

4. The collection assembly (1) according to one of the preceding claims, **characterized in that** the at least one second coupling element (27) is formed by a wall section (33) of the side wall (18) of the extender element (3) as well as by at least one second recess arranged to be recessed in an inner surface (23) of the side wall (18).

5. The collection assembly (1) according to one of claims 1 to 3, **characterized in that** the at least one second coupling element (27) is formed by a wall section (33) of the side wall (18) of the extender element (3) as well as by a continuous peripheral second groove (34) in the inner surface (23) of the side wall (18).

6. The collection assembly (1) according to claim 4 or 5, **characterized in that** when the first and the second coupling elements (26, 27) are in coupled engagement, the wall section (33) of the side wall (18) of the extender element (3) engages in the first recess or in the first groove (30) and that a second side face (35) of the first recess or of the first groove (30) closer to the base (13) of the sample container (2) and a wall section (29) of the container wall (5) of the sample container (2) adjoining thereon in the direction towards the base (13) of the sample container (2) engage in the second recess or in the second groove (34).

7. The collection assembly (1) according to one of the preceding claims, **characterized in that** a closure device (4) by means of which closure device (4) the first open end (8) of the sample container (2) is closed is provided.

8. The collection assembly (1) according to claim 7, **characterized in that** the collecting chamber (14) closed by the closure device (4) is reduced to a pressure reduced as compared to ambient pressure.

## Revendications

1. Sous-ensemble de prélèvement (1) pour le logement d'une faible quantité d'un liquide corporel, plus particulièrement d'un échantillon de sang, d'urine, de salive, comprenant
- un récipient d'échantillon (2) avec une paroi de récipient (5), cette paroi de récipient (5) s'étendant d'une première extrémité ouverte (8) vers une deuxième extrémité (9), étant délimitée par une surface externe (10) et une surface interne (11) et définissant un axe longitudinal (12), et avec un fond (13), ce fond (13) fermant la deuxième extrémité (9) de la paroi de récipient (5) et entourant, conjointement avec la paroi de récipient (5), une chambre collectrice (14) et dans lequel
- la paroi de récipient (5) comprend, en direction de l'axe longitudinal (12), une première portion de paroi de récipient (6) et une deuxième portion de paroi de récipient (7) qui s'y raccorde, dans lequel
- la première portion de paroi de récipient (6) présente une forme cylindrique creuse avec une première dimension de diamètre externe (15) et est disposée à partir de l'extrémité ouverte (8), dans lequel
- la deuxième portion de paroi de récipient (7) comprend, au moins à certains endroits, une deuxième dimension de diamètre (16) inférieure à la première dimension de diamètre externe (15) de la première portion de paroi de récipient (6), et dans lequel
- une portion de transition (28) est disposée entre la première portion de paroi de récipient (6) et la deuxième portion de paroi de récipient (7),
- un élément d'extension (3) avec une paroi latérale (18), cette paroi latérale (18) s'étendant d'une première extrémité ouverte (19) vers une deuxième extrémité (20) et avec une paroi de fond (21) disposée à la suite de la deuxième extrémité (20), dans lequel la paroi de fond (21) de l'élément d'extension (3) présente une forme de calotte, plus particulièrement une forme de calotte sphérique creuse, et dans lequel
- le récipient d'échantillon (2) dépasse, avec sa deuxième portion de paroi de récipient (7) disposée de manière distante de la première extrémité ouverte (8) en direction de l'axe longitudinal (12), au moins partiellement dans la première extrémité ouverte (19) de l'élément d'extension (3),
- un dispositif de couplage (25) avec au moins un premier élément de couplage (26) et avec au moins un deuxième élément de couplage (27), dans lequel
- l'au moins un premier élément de couplage (26) est disposé ou réalisé sur le récipient d'échantillon (2) et l'au moins un deuxième élément de couplage (27) est disposé ou réalisé sur l'élément d'extension (3), et dans lequel
- lorsque les premier et deuxième éléments de couplage (26) sont en emboîtement de couplage, l'élément d'extension (3) est couplé, au moyen d'une liaison par encliquetage, formée par un des éléments de couplage (26, 27), par complémentarité de forme avec le récipient d'échantillon (2) au sous-ensemble de prélèvement (1),
**caractérisé en ce que**
- la deuxième portion de paroi de récipient (7) de la paroi de récipient (5) du récipient d'échantillon (2) présente une forme conique creuse,
- l'au moins un premier élément de couplage (26) est disposé dans la portion de transition (28) entre la première portion de paroi de récipient (6) et la deuxième portion de paroi de récipient (7) de la paroi de récipient (5),
- la paroi latérale (18) de l'élément d'extension (3) présente une forme cylindrique creuse entre la première extrémité ouverte (19) et la deuxième extrémité (21) et
- la paroi latérale (18) est réalisée, vue en coupe axiale, de manière continue et en ligne droite entre la première extrémité ouverte (19) et la deuxième extrémité (21),
- l'au moins un premier élément de couplage (26) est conçu comme une première rainure (30) réalisée sur la circonférence ainsi que comme la portion de paroi (29) de la paroi latérale (18) du récipient d'échantillon (2), qui se raccorde à celle-ci, en direction du fond (13) du récipient d'échantillon (2),
- une première surface latérale (32), orientée vers l'extrémité ouverte (8) du récipient d'échantillon (2), du premier évidement ou de la première rainure (30), constitue une surface de butée pour une surface frontale (31) de l'élément d'extension (3) au niveau de sa première extrémité ouverte (19) et la première surface latérale (32) constitue une butée axiale pour la première surface frontale (31) de l'élément d'extension (3),
- plusieurs éléments d'appui (17), disposés de manière répartie sur la circonférence, sont prévus, ces éléments d'appui (17) étant disposés sur la surface externe (10) de la deuxième portion de paroi de récipient (7) de la paroi de récipient (5) et la surface externe (10) dépassant sur le côté opposé à l'axe longitudinal (12),
- les éléments d'appui (17) sont conçus comme des nervures, ces nervures présentant une extension longitudinale parallèle à l'axe longitudinal (12),
- une extrémité d'enveloppe externe des nervures formant les éléments d'appui (17) présente un diamètre (36), ce diamètre (36) étant égal ou légèrement supérieur à un diamètre intérieur (37) de la paroi latérale (18) de l'élément d'extension (3) au niveau de son extrémité ouverte (19),
- dans la paroi de fond (21) de l'élément d'extension (3) est ou sont réalisés au moins une percée (24), de préférence plusieurs percées, cette percée (24) ou ces percées traversant la paroi de fond (21) et
- l'au moins une percée (24) est disposée de manière distance dans la direction radiale par rapport à l'axe longitudinal (12) et, au niveau de l'axe longitudinal (12), la paroi de fond (21) est réalisée de manière traversante.

2. Sous-ensemble de prélèvement (1) selon la revendication 1, **caractérisé en ce que**, vue en coupe axiale, la surface externe (10) et la surface interne (11) de la première portion de paroi de récipient (6) se transforment respectivement en formant un pli, directement dans la surface externe (10) et dans la surface interne (11) de la deuxième portion de paroi de récipient (7).

3. Sous-ensemble de prélèvement (1) selon l'une des revendications précédentes, **caractérisé en ce que** l'au moins un premier élément de couplage (26) est disposé avec sa plus grande partie dans la deuxième portion de paroi de récipient (7).

4. Sous-ensemble de prélèvement (1) selon l'une des revendications précédentes, **caractérisé en ce que** l'au moins un deuxième élément de couplage (27) est constitué d'une portion de paroi (33) de la paroi latérale (18) de l'élément d'extension (3) ainsi que d'au moins un deuxième évidement disposé en creux dans une surface interne (23) de la paroi latérale (18).

5. Sous-ensemble de prélèvement (1) selon l'une des revendications 1 à 3, **caractérisé en ce que** l'au moins un deuxième élément de couplage (27) est réalisé par une portion de paroi (33) de la paroi latérale (18) de l'élément d'extension (3) ainsi que par une deuxième rainure (34), s'étendant sur la circonférence, dans la surface interne (23) de la paroi latérale (18).

6. Sous-ensemble de prélèvement (1) selon la revendication 4 ou 5, **caractérisé en ce que**, lorsque les premier et deuxième éléments de couplage (26, 27) sont en emboîtement de couplage, la portion de paroi (33) de la paroi latérale (18) de l'élément d'extension (3) s'emboîte dans le premier évidement ou dans la première rainure (30) et **en ce qu'**une deuxième surface latérale (35), plus proche du fond (13) du récipient d'échantillon (2), du premier évidement ou de la première rainure (30) et une portion de paroi (29) de la paroi de récipient (5) du récipient d'échantillon (2), qui se raccorde à celle-ci en direction du fond (13) du récipient d'échantillon (2), s'emboîtent dans le deuxième évidement ou dans la deuxième rainure (34).

7. Sous-ensemble de prélèvement (1) selon l'une des revendications précédentes, **caractérisé en ce qu'**un dispositif de fermeture (4) est prévu, ce dispositif de fermeture (4) permettant de fermer la première extrémité ouverte (8) du récipient d'échantillon (2).

8. Sous-ensemble de prélèvement (1) selon la revendication 7, **caractérisé en ce que** la chambre collectrice (14) fermée par le dispositif de fermeture (4) est abaissée à une pression réduite par rapport à la pression ambiante.
